# EUROPÄISCHE PATENTSCHRIFT

(11) **EP 2 327 319 B1**
(45) Veröffentlichungstag und Bekanntmachung des Hinweises auf die Patenterteilung: **19.09.2012**
(21) Anmeldenummer: 10014857.6
(22) Anmeldetag: 23.11.2010
(51) Int. Cl.: A41D 19/015, A41F 1/06

(54) **Zumindest teilweise ein Metallringgeflecht aufweisendes Bekleidungsstück**
Item of clothing comprising at least in part a metal ring mesh
Pièce de vêtement comprenant au moins partiellement une cotte de maille

(30) Priorität: 26.11.2009 DE 102009055701; 24.08.2010 DE 102010035351
(43) Veröffentlichungstag der Anmeldung: 01.06.2011
(73) Patentinhaber: Ziegler Arbeitsschutz GmbH, 75417 Mühlacker (DE)
(72) Erfinder: Ziegler, Jürgen, 75428 Illingen (DE)
(74) Vertreter: Reinhardt, Harry

(56) Entgegenhaltungen:
- FR-A1- 2 748 908
- FR-A1- 2 798 564
- US-A- 5 054 126
- US-A- 5 894 602
- US-A1- 2004 025 223
- US-A1- 2009 271 908

## Beschreibung

### Gebiet der Erfindung

Die Erfindung betrifft ein Bekleidungsstück, wie insbesondere einen Schutzhandschuh, das zumindest teilweise ein Metallringgeflecht aufweist, nach dem Oberbegriff des Anspruches 1.

### Stand der Technik

Ein derartiges Bekleidungsstück ist als Schutzhandschuh aus der FR 2 798 564 B1 bekannt und wird zum Beispiel von Metzgern getragen, um sich gegen Hieb-, Stich- und Schnittverletzungen zu schützen. Solche Metallringeflechte sind hochflexibel und erhalten der Hand, die sie schützen sollen, ihre Beweglichkeit. Um die Schutzbekleidung am Körper des Benutzers zu befestigen, werden Aussteifungselemente und Gliederbänder im Bereich des Handgelenks und am körperseitigen Ende der Stulpe oder des Handschuhs vorgesehen, die dort in Aufnahmen angeordnet sind. Die Gliederbänder besitzen an ihrem Ende ein Befestigungsmittel, das als Fixiereinrichtung in entsprechende Ausnehmungen des Gliederbands eingreift, um den Handschuh an der entsprechenden Stelle zuverlässig zu fixieren. Ein Wenden des Handschuhs ist nicht ohne weiteres möglich, da das Gliederband von seinem befestigten Ende am Handschuh gelöst, aus der Aufnahme heraus genommen und gewendet werden müsste.

Aus der WO 2007/116188 A2 ist ein Bekleidungsstück bekannt, das zumindest teilweise aus einem Metallringgeflecht aus ineinandergreifenden Metallringen besteht. Zur Festlegung des Bekleidungsstückes, wie z.B. Schutzhandschuhen oder Kettenschürzen, werden elastische Elemente vorgesehen, die wie eine flache Feder ausgebildet sind, die meist auch zum Hochstecken der Haare in dieser Form verwendet wird. Die flache Feder weist Arme auf, die paarweise nebeneinander liegen und an ihren Enden über elastische Gelenke verbunden sind, die durch Windungen des Federdrahts gebildet sind. Die bevorzugte Anwendungsart dieser Federn erfolgt durch eine Festlegung auf dem Metallringgeflecht oder die Aufnahme in Kanälen aus Metallringgeflecht.

Derartige Federn an sich sind seit langem aus der FR 1 053 579 A bekannt und werden üblicherweise im Bereich der Windungen mit dem Material verbunden, zu dessen Fixierung sie vorgesehen sind.

US 2004/025223 beschreibt ein Schutzhandschuh, das zumindest teilweise ein Metallringgeflecht aus ineinandergreifenden Metallringen aufweist, mit einem länglichen, mit dem Metallringgeflecht entlang wenigstens eines Tells seinereinen Längsseite verbundenen Gliederband zum Halten des Bekleidungsstuckes an einem Körper des Benutzers.

Bevorzugter Einsatzbereich derartiger Bekleidungsstücke ist ihre Verwendung insbesondere als Stichschutz wie Schutzhandschuhe, Kettenschürzen, Boleros und dergleichen, die im beruflichen Bereich z.B. von Beschäftigten der Fleisch verarbeitenden Industrie getragen werden, um sich gegen Hieb-, Stich- und Schnittverletzungen zu schützen. Diese Bekleidungsstücke sollten aus hygienischen Gründen möglichst vollständig aus Metall bestehen, um eine entsprechende Sterilisierung durchführen zu können. Zudem soll ein Wenden des Handschuhes möglichst problemlos möglich sein.

### Offenbarung der Erfindung

Ausgehend von diesem Stand der Technik liegt der vorliegenden Erfindung die Aufgabe zur Grunde, ein sicheres und leicht wendbares Bekleidungsstück zu schaffen.

Diese Aufgabe wird durch ein Bekleidungsstück mit den im Anspruch 1 genannten Merkmalen gelöst.

Ein längliches Halteelement in Form eines Gliederbands ist dazu entlang wenigstens eines Teils seiner einen Längsseite mit dem Bekleidungsstück verbunden und wird im befestigten Zustand über das Metallringgeflecht geschlagen. Mit anderen Worten wird es um seine eine, am Bekleidungsstück befestigte Seite um 180° Grad umgeschlagen und kommt damit auf dem Bekleidungsstück zu liegen. Damit ist das längliche Halteelement mit dem Metallringgefecht unterlegt und zählt damit zur Schutzfläche. Andererseits ist das Metallringgeflecht auf der Haut angenehmer zu tragen als das längliche Haltelement. Da das längliche Halteelement entlang seiner einen Längsseite problemlos in beiden Richtungen umgeschlagen werden kann, kann ein damit ausgestatteter Schutzhandschuh problemlos linkshändig oder rechtshändig getragen werden.

Eine Fixiereinrichtung kann so groß ausgestaltet werden, dass sie mit ihren Haken lediglich in die Aufnahme des Gliederbands passt, jedoch nicht ins Metallringgeflecht eingreifen kann, so dass ein Verhaken der Befestigungseinrichtung mit dem Metallringgeflecht zum Beispiel beim Sterilisieren und Reinigen der Handschuhe zuverlässig vermieden wird. Vorzugsweise besteht der Handschuh und das Gliederband vollständig aus Metall, was ebenfalls eine Reinigung des Handschuhs erleichtert.

Weitere Vorteile ergeben sich aus den Unteransprüchen und der nachfolgenden Beschreibung.

### Kurzbeschreibung der Figuren

Im Folgenden wird die Erfindung an Hand eines in den Zeichnungen dargestellten Ausführungsbeispiels näher erläutert. Es zeigen:
- Fig. 1: ein Bekleidungsstück in Form eines Schutzhandschuhs mit Blick auf die Handfläche in einem ersten Ausführungsbeispiel mit einem Gliederband als Halteelement,
- Fig. 2: den Schutzhandschuh gemäß Fig. 1 in einer Ansicht auf den Handrü- cken mit geschlossener Fixiereinrichtung,
- Fig. 3: einen vergrößerten Ausschnitt im Bereich des Gliederbands,
- Fig. 4, 5: vergrößerte Ausschnitte im Bereich des Gliederbands bei geöffnetem Band,
- Fig. 6: einen vergrößerten Ausschnitt des Schutzhandschuhs im Bereich einer geschlossenen Fixiereinrichtung,
- Fig. 7, 8: Draufsicht und Ansicht eines Gliederbands,
- Fig. 9: einen Schutzhandschuh mit einer flachen Feder als Halteelement der nicht Teil der Erfindung ist,
- Fig. 10, 11: einen Blick auf den Schutzhandschuh gemäß Fig. 9 mit nicht umgeklapp- ter und umgeklappter flacher Feder im Bereich des Handgelenks,
- Fig. 12: eine Ansicht der am Schutzhandschuh angeordneten flachen Feder,
- Fig. 13, 14: die flache Feder im umgedehnten und gedehnten Zustand
- Fig. 15, 16: an der flachen Feder angeordnete Druckknopfaufnahmen und Druckknöpfe,
- Fig. 17: die an der flachen Feder angeordnete, geschlossene Fixiervorrichtung.

### Beschreibung bevorzugter Ausführungsbeispiele

Bevor die Erfindung im Detail beschrieben wird, ist darauf hinzuweisen, dass sie nicht auf die jeweiligen Bauteile der Vorrichtung sowie die jeweiligen Verfahrensschritte beschränkt ist, da diese Bauteile und Verfahren variieren können. Die hier verwendeten Begriffe sind lediglich dafür bestimmt, besondere Ausführungsformen zu beschreiben und werden nicht einschränkend verwendet. Wenn zudem in der Beschreibung oder in den Ansprüchen die Einzahl oder unbestimmte Artikel verwendet werden, bezieht sich dies auch auf die Mehrzahl dieser Elemente, solange nicht der Gesamtzusammenhang eindeutig etwas Anderes deutlich macht.

Die Figuren zeigen ein Bekleidungsstück, das zumindest teilweise aus Metallringgeflecht und im Ausführungsbeispiel vollständig aus Metallringgeflecht besteht. Die Erfindung wird hier anhand eines Schutzhandschuhes 11 erläutert, wobei als Bekleidungsstück auch andere Bekleidungsstücke aus Metallringgeflecht in Frage kommen wie zum Beispiel Kettenschürzen, Boleros, Stulpenhandschuhe und dergleichen. Derartige Bekleidungsstücke werden entweder für dekorative Zwecke oder z.B. zum Schutz von Mitarbeitern in der Fleisch verarbeitenden Industrie gegen Stich-, Hieb- und Schnittverletzungen eingesetzt. Das Metallringgeflecht ist dabei aus ineinandergreifenden Metallringen aufgebaut.

In den Ausführungsbeispielen wird ein längliches Halteelement zum Halten des Bekleidungsstücks am Körper des Benutzers vorgesehen, das im Ausführungsbeispiel der Fig. 1 bis 8 durch ein Gliederband 10 gebildet ist und im Ausführungsbeispiel der Fig. 9 bis 17 durch eine flache Feder 10'. Den beiden Ausführungsbeispielen ist gemeinsam, dass das längliche Halteelement vorzugsweise am körperseitigen Ende des Bekleidungsstücks angeordnet ist und dass es entlang wenigstens eines Teils seiner einen Längsseite 10a mit dem Bekleidungsstück verbunden ist und im fixierten Gebrauchszustand mit seiner anderen Längsseite 10b über das Bekleidungsstück geklappt ist. Das längliche Halteelement ist vorzugsweise entlang wenigstens eines Teils seiner einen Längsseite 10a mit dem Metallringgeflecht 12 verbunden und im fixierten Gebrauchszustand mit seiner anderen Längsseite 10b über das Metallringgeflecht geklappt. Dabei wird das z.B. um den Umfang der Hand oder des Arms des Benutzers geführte längliche Halteelement zur Befestigung um 180° um die mit dem Metallringgeflecht verbundene eine Längsseite 10a geklappt.

Im ersten Ausführungsbeispiel wird der Schutzhandschuh 11 über ein Gliederband 10 am Körper des Benutzers fixiert. Das Gliederband befindet sich am körperseitigen Ende des Schutzhandschuhs, wobei durchaus weitere Befestigungsmittel am Schutzhandschuh vorgesehen sein können. Der in den Figuren dargestellte Schutzhandschuh 11 besitzt zudem keine Stulpe, jedoch kann ein mit einer Stulpe versehener Schutzhandschuh durchaus an seinem körperseitigen Ende ein derartiges Gliederband aufweisen.

Das Gliederband 10 besteht gemäß Fig. 7 und 8 aus aneinandergereihten Gliedern 10c, an deren einen Ende eine Fixiereinrichtung 13 vorgesehen ist. Die Fixiereinrichtung 13 weist, wie in Fig. 4 und 5 ersichtlich, Haken auf, die mit den in Fig. 6 oder 7 erkennbaren Ausnehmungen in den Gliedern 10c zusammenwirken. Mit anderen Worten kann der Haken der Fixiereinrichtung 13 an den Aufnahmen der Glieder 10c zur Fixierung befestigt werden, wie dies in Fig. 6 gezeigt ist. Vorzugweise besteht der Schutzhandschuh 11 vollständig aus dem Metallringgeflecht 12 und dem ebenfalls metallischen Gliederband 10, so dass eine Sterilisierung und Reinigung des Schutzhandschuhes ohne Demontage irgendwelcher Teile möglich ist.

Das Gliederband 10 ist gemäß den Figuren 3 bis 6 entlang wenigstens eines Teils seiner einen Längsseite 10a mit dem Handschuh 11 verbunden. Hierzu müssen dann auch in dem in Fig. 7 dargestellten Gliederband entsprechende Befestigungsöffnungen zur Befestigung am Metallringgeflecht vorgesehen werden. Die andere Längsseite 10b des Gliederbandes hingegen ist, wie in Fig. 4 dargestellt, nicht mit dem Metallringgeflecht verbunden. Um den Schutzhandschuh an der Hand oder am Arm des Benutzers zu befestigen, wird das Gliederband umgeklappt, Dies hat den Vorteil, dass gemäß den Figuren 1 bis 3 das Gliederband 10 auf dem Handschuh zu liegen kommt und dort mittels der Fixiereinrichtung 13 verschlossen werden kann, wobei das Gliederband mit dem Metallringgeflecht 12 unterlegt ist und damit zur Schutzfläche zählt.

Das Gliederband 10 ist also vorzugsweise am Ende des Handschuhs oder der Stulpe befestigt, wenngleich bedarfsweise auch eine nur an einer Längsseite erfolgende Befestigung an anderen Stellen des Gewebes denkbar ist. Fig. 4 verdeutlicht, dass der Handschuh problemlos zu wenden ist. Wird der Handschuh gewendet, muss lediglich das Gliederband zur Befestigung in die der Fig. 4 entgegengesetzte Richtung geklappt werden. Da die Fixiereinrichtung 13 gemäß Fig. 5 Haken in beide Richtungen aufweist, ist auch dann eine Fixierung problemlos möglich. Dabei können je Verschlussrichtung auch mehr als nur ein Haken vorgesehen werden, d.h., bei einem wendbaren Handschuh beidseitig. Die Haken oder andere Befestigungsmittel der Fixiereinrichtung 13 sind zudem auf die Aufnahmen der Glieder 10c des Gliederbands so abgestimmt, dass Sie zwar in die Aufnahmen eingreifen können, aufgrund ihrer Größe jedoch sich nicht im Metallringgeflecht verhaken. Dies ist insbesondere bei der Reinigung und beim Sterilisieren der Handschuhe ein großer Vorteil, da bekannte Fixiereinrichtungen dazu neigen, sich zu verhaken, was bis zur Zerstörung des Schutzhandschuhs führen kann.

Die einzelnen Glieder 10c können auf verschiedenste Weise miteinander verbunden werden. Dies kann wie im Ausführungsbeispiel über Ringe erfolgen, aber auch mittels gerollter Lasche z.B. aus der Nachbarsgliedplatte oder auch mittels externer, an ihren Enden zusammengeführten Blechlaschen, die die benachbarten Glieder in Öffnungen der Glieder durchgreifen. Ebenso können die Glieder mit mehr als einem Verbindungsmittel wie Laschen, z.B. mit zwei oder drei Laschen verbunden werden.

Im Beispiel der Fig. 9 bis 17, das nicht Teil der Erfindung ist, wird zur Festlegung am Körper des Benutzers ein mit dem Metallringgeflecht 12 verbundenes, elastisches Halteelement in Form einer flachen Feder 10' verwendet. Die flache Feder 10' weist eine Reihe von benachbarten, quer zur Längsrichtung der flachen Feder 10' angeordneten Armen 10d auf. Die Arme sind paarweise an gegenüberliegenden Seiten der flachen Feder 10' durch aus dem Federdraht gewundene Windungen 10e miteinander verbunden. Die flache Feder 10' ist entlang wenigstens eines Teils ihrer einen Längsseite 10a mit dem Bekleidungsstück, also hier mit dem Schutzhandschuh 11 verbunden und im Gebrauchszustand, wie in Fig. 9 und 11 dargestellt, mit ihrer anderen Längsseite über das Bekleidungsstück geklappt. Das Halteelement wird also im Falle des Schutzhandschuhes gemäß Fig. 10 über die Hand oder über den Arm gestreift und dann zur Erhöhung des Tragekomforts in die Stellung gemäss Fig. 11 überführt, also auf das Metallringgeflecht 12 des Bekleidungsstücks geklappt.

Vorzugsweise ist die flache Feder 10' im Übergangsbereich zwischen dem Metallringgeflecht 12 und dem aus dem Metallringgeflecht herausragenden Körper oder Körperteil des Benutzers angeordnet, so dass sie z.B. im Falle eines Schutzhandschuhes 11 am Umfang der körperseitigen Öffnung dieses Handschuhes angebracht ist. Der Schutzhandschuh kann auch eine Stulpe aufweisen, an deren körperseitigem Ende die flache Feder 10' angeordnet ist. Grundsätzlich kann die flache Feder aber auch mitten im Metallringgeflecht mit ihrer einen Seite mit dem Bekleidungsstück verbunden sein.

Gemäss Fig. 10 bis 12 ist die flache Feder 10' unmittelbar, vorzugsweise an den Windungen 10e mit dem Metallringgeflecht 12 verbunden, wozu dort Verbindungsringe 16 vorgesehen sind, die auch durch die üblichen für das Metallringgeflecht selbst verwendeten Ringe gebildet sein können. Die Verbindungsringe 16 sorgen so für eine sichere Fixierung und Beabstandung und damit auch lagegerechte Anordnung des Metallringgeflechtes. Die um den Umfang der Hand oder des Armes des Benutzers geführte flache Feder 10' wird zur Befestigung um 180° um die mit dem Metallringgeflecht verbundene eine Längsseite 10a geklappt.

Die flache Feder 10' selbst ist gemäss den Fig. 13 und 14 ausgestaltet. Die Arme 10d gehen an den gegenüberliegenden Seiten der flachen Feder 10' in die Windungen 10e über, wobei diese Windungen einen Umschlingungswinkel von wenigstens 180° aufweisen. Vorzugsweise sind diese Windungen jedoch mehrfach gewickelt, d.h. sie sind übereinander liegend wenigstens 1 bis 2 Mal um 360° aufgewickelt. Die benachbarten Arme 10d zwischen den einander gegenüberliegenden Windungen 10e sind vorzugsweise überkreuzt. Dies führt zu der verhältnismäßig geschlossenen Form gemäss Fig. 13 im ungedehnten Zustand, in der die nebeneinander liegenden Windungen 10e entlang den Seiten der flachen Feder 10' im Wesentlichen aneinander liegen bzw. sich berühren. Dies führt zu einer vom Benutzer empfundenen, geschlossenen Linie, was den Tragekomfort erhöht. Arme 10d und Windungen 10e sind einstückig aus dem Federdraht gebildet.

Um den Tragekomfort und insbesondere die Bedienbarkeit weiter zu erleichtern, ist es auch möglich, die flache Feder mit einer Fixiervorrichtung 13' am Körper des Benutzers zu fixieren. Als Fixiervorrichtung kommen zum Beispiel Druckknöpfe 14 und Druckknopfaufnahmen 15 in Betracht, wie sie in den Fig. 15 bis 17 dargestellt sind. Vorzugsweise werden der Druckknopf 14 und/oder die Druckknopfaufnahme 15 in bzw. an den Windungen 10e der flachen Feder 10' angebracht und damit zuverlässig fixiert. Fig. 17 zeigt den geschlossenen Zustand, in dem der Druckknopf in der Druckknopfaufnahme fixiert ist. In zeichnerisch nicht dargestellter Weise kann an der nicht mit dem Metallringgeflecht verbundene Seite der flachen Feder 10' auch ein Griffelement zum leichteren Umschlagen der Feder angebracht werden.

### Bezugszeichenliste

- 10: Gliederband
- 10': flache Feder
- 10a: mit 12 verbundene Längsseite
- 10b: andere Längsseite
- 10c: Glied
- 10d: Arme
- 10e: Windungen
- 11: Schutzhandschuh
- 12: Metallringgeflecht
- 13, 13': Fixiereinrichtung
- 14: Druckknopf
- 15: Druckknopfaufnahme
- 16: Verbindungsring

## Patentansprüche

1. Bekleidungsstück, insbesondere Schutzhandschuh (11), das zumindest teilweise ein Metallringgeflecht (12) aus ineinandergreifenden Metallringen aufweist, mit einem länglichen, mit dem Metallringgeflecht (12) entlang wenigstens eines Teils seiner einen Längsseite (10a) verbundenen Gliederband (10) zum Halten des Bekleidungsstückes an einem Körper des Benutzers,
**dadurch gekennzeichnet, dass** das Gliederband (10) entlang seiner einen Längsseite (10a) mit dem Umfang der körperseitigen Öffnung des wendbaren Bekleidungsstücks verbunden ist und im fixierten Gebrauchszustand mit seiner anderen Längsseite (10b) ebenfalls wendbar über das Bekleidungsstück geklappt ist.

2. Bekleidungsstück nach Anspruch 1, **dadurch gekennzeichnet, dass** das um den Umfang der Hand oder des Arms des Benutzers geführte längliche Gliederband (10) zur Befestigung um 180° um die mit dem Metallringgeflecht verbundene eine Längsseite (10a) geklappt ist.

3. Bekleidungsstück nach Anspruch 1 oder 2, **dadurch gekennzeichnet, dass** das Bekleidungsstück ein Schutzhandschuh (11) mit einer Stulpe ist, an deren körperseitigen Ende das längliche Halteelement angeordnet ist.

4. Bekleidungsstück nach einem der vorhergehenden Ansprüche, **dadurch gekennzeichnet, dass** dem Gliederband (10) eine Fixiervorrichtung (13) zur Fixierung zugeordnet ist.

5. Bekleidungsstück nach Anspruch 4, **dadurch gekennzeichnet, dass** die Fixierrichtung (13) beidseitig wenigstens einen Haken je Verschlussrichtung für den wendbaren Handschuh aufweist.

## Claims

1. Item of clothing, in particular protective glove (11), which at least partially has a metal ring mesh (12) made of interlocking metal rings, with an elongate link band (10) connected, along at least a part of one longitudinal side (10a) thereof, to the metal ring mesh (12) to hold the item of clothing on the user's body, **characterised in that** the link band (10) is connected along its one longitudinal side (10a) to the periphery of the opening on the body side of the reversible item of clothing and, in the fixed use state, is folded, also in reversible manner, with its other longitudinal side (10b) over the item of clothing.

2. Item of clothing according to claim 1, **characterised in that** the elongate link band (10) guided around the periphery of the hand or arm of the user is folded for fastening by 180° around the one longitudinal side (10a) connected to the metal ring mesh.

3. Item of clothing according to claim 1 or 2, **characterised in that** the item of clothing is a protective glove (11) with a turn-up cuff, on the body-side end of which the elongate holding element is arranged.

4. Item of clothing according to any one of the preceding claims, **characterised in that** a fixing device (13) for fixing is associated with the link band (10).

5. Item of clothing according to claim 4, **characterised in that** the fixing device (13) has at least one hook on both sides for each closure direction for the reversible glove.

## Revendications

1. Vêtement, en particulier gant de protection (11) qui présente au moins en partie un treillis d'anneaux métalliques (12) d'anneaux métalliques entrant en prise mutuelle, avec une bande segmentée (10) allongée, liée au treillis d'anneaux métalliques (12) au moins le long d'une partie d'un de ses côtés longitudinaux (10a) pour le maintien du vêtement sur un corps de l'utilisateur, **caractérisé en ce que** la bande segmentée (10) est liée le long de son premier côté longitudinal (10a) à la circonférence de l'ouverture côté corps du vêtement retournable et rabattue également de manière retournable par-dessus le vêtement à l'état fixé d'utilisation avec son autre côté longitudinal (10b).

2. Vêtement selon la revendication 1, **caractérisé en ce que** la bande segmentée allongée (10) entourant la circonférence de la main ou du bras de l'utilisateur est rabattu de 180° autour du premier côté longitudinal (10a) liée au treillis d'anneaux métalliques pour la fixation.

3. Vêtement selon la revendication 1 ou 2, **caractérisé en ce que** le vêtement est un gant de protection (11) avec un revers, sur l'extrémité côté corps duquel est disposé l'élément de maintien allongé.

4. Vêtement selon l'une des revendications précédentes, **caractérisé en ce qu'**un dispositif de fixation (13) pour la fixation est associé à la bande segmentée (10).

5. Vêtement selon la revendication 4, **caractérisé en ce que** le dispositif de fixation (13) comporte des deux côtés au moins un crochet par direction de fermeture pour le gant retournable.
